# EUROPÄISCHE PATENTSCHRIFT

(11) **EP 2 212 556 B1**
(45) Veröffentlichungstag und Bekanntmachung des Hinweises auf die Patenterteilung: **29.02.2012**
(21) Anmeldenummer: 08852620.7
(22) Anmeldetag: 21.10.2008
(51) Int. Cl.: F04B 35/04

(54) **LINEARVERDICHTER UND ANTRIEBSAGGREGAT DAFÜR**
LINEAR COMPRESSOR AND DRIVE UNIT THEREFOR
COMPRESSEUR LINÉAIRE ET GROUPE D'ENTRAÎNEMENT POUR CELUI-CI

(30) Priorität: 19.11.2007 DE 102007055166
(43) Veröffentlichungstag der Anmeldung: 04.08.2010
(73) Patentinhaber: BSH Bosch und Siemens Hausgeräte GmbH, 81739 München (DE)
(72) Erfinder: SCHUBERT, Jan-Grigor, 50259 Pulheim (DE)
(86) Internationale Anmeldenummer: PCT/EP2008/064194
(87) Internationale Veröffentlichungsnummer: WO 2009/065684

(56) Entgegenhaltungen:
- EP-A- 0 909 895
- WO-A-2006/069875
- DE-A1-102004 062 301
- DE-A1-102006 009 232

## Beschreibung

Die vorliegende Erfindung betrifft einen Linearverdichter, insbesondere für den Einsatz zum Verdichten von kältemittel in einem Kältegerät, sowie ein Antriebsaggregat zum Antreiben einer oszillierenden Kolbenbewegung für einen solchen Linearverdichter.

Aus DE 10 2004 062 301 A1 ist ein Antriebsaggregat für einen Linearverdichter mit einem Gestell, einem in dem Gestell über wenigstens eine Membranfeder gelagerten, hin und her beweglichen Schwingkörper und wenigstens einer parallel zu der Bewegung wirkenden Hilfsfeder bekannt. Die Membranfeder dieses bekannten Antriebsaggregats umfasst vier am Schwingkörper einteilig miteinander verbundene Arme, die sich von dem Schwingkörper aus jeweils in Zickzack nach Außen zu Befestigungspunkten am Gestell erstrecken. Da die Arme der Membranfeder in Bewegungsrichtung des Schwingkörpers leichter verformbar sind als quer dazu, gewährleisten sie eine präzise Führung des Schwingkörpers, ohne zusätzliche Führungsteile zu erfordern. Dabei zwingen die sich jeweils paarweise gegenüberliegenden Federarme den Schwingkörper zu einer geradlinigen Schwingbewegung, bei der der Abstand eines Befestigungspunktes des Schwingkörpers an der Feder an den Umkehrpunkten der Schwingbewegung jeweils größer ist als in der Gleichgewichtslage. Da das Material der Membranfeder nicht in nennenswertem Maße dehnbar ist, kann die Membranfeder den an den Umkehrpunkten zwischen den Befestigungspunkten wirkenden Kräften nur nachgeben, indem der mittlere Abschnitt jedes Federarms in seiner Längsrichtung gestaucht wird. Die dabei auftretende Verformung der Membranfeder ist ungleichmäßig verteilt, insbesondere treten Belastungsspitzen an den Knickpunkten auf, an denen die Arme ihre Richtung ändern. Wenn der Linearverdichter in Betrieb ist, erfährt die Membranfeder 50 Lastwechsel pro Sekunde, entsprechend der Frequenz der Wechselspannung, mit der der Verdichter betrieben wird. Um eine Lebensdauer des Linearverdichters von vielen Jahren, entsprechend der Lebenserwartung der am Markt eingeführten rotatorisch angetriebenen Verdichter zu erreichen, muss das Material der Blattfeder viele Millionen Lastwechsel ohne nennenswerte Schädigung oder Ermüdung aushalten. Dieses Ziel ist mit den gegenwärtig bekannten Formen von Membranfedern schwierig zu erreichen.

Die Offenlegungsschrift DE 10 2006 009 232 A1 zeigt ein gattungsgemäßes Antriebsaggregat eines Linearverdichters nach dem Oberbegriff des Anspruchs 1 umfassend ein Gestell und einen durch wenigstens eine Membranfeder mit dem Gestell verbundenen und in Bezug auf das Gestell geradlinig hin- und herbeweglich geführten Schwingkörper. Eine Schraubfeder greift an dem Schwingkörper und dem Gestell an und ist in Richtung der Bewegung dehn- und stauchbar.

Aufgabe der vorliegenden Erfindung ist daher, ein Antriebsaggregat für einen Linearverdichter anzugeben, das mit hoher Wahrscheinlichkeit lange Zeit zuverlässig funktioniert.

Die Aufgabe wird erfindungsgemäß gelöst, indem bei einem Antriebsaggregat für einen Linearverdichter mit einem Gestell, einem Schwingkörper und einer Membranfeder, die an einer ersten Befestigungsstelle am Gestell und an einer zweiten Befestigungsstelle am Schwingkörper befestigt ist, um den Schwingkörper an dem Gestell hin und her beweglich zu führen, die Membranfeder in einem Bereich zwischen den beiden Befestigungsstellen, vorzugsweise einem mittleren Bereich, eine kleinere Querschnittsfläche als an den Befestigungsstellen aufweist. Die in der Blattfeder im ausgelenkten Zustand auftretenden Biegemomente sind über die Länge der Blattfeder hinweg ungleichmäßig verteilt: Sie sind am größten an den Befestigungsstellen, d.h. dort, wo der Hebelarm der jeweils anderen Befestigungsstelle am größten ist, und minimal in der Mitte, wo sich entgegengesetzte Drehmomente der beiden Befestigungsstellen gegenseitig kompensieren. Indem der Querschnitt der Membranfeder in dem mittleren Bereich verringert ist, kann eine gleichmäßigere Verteilung der Biegebelastung über das Material der Membranfeder erreicht werden, und die Ermüdungsneigung des Federmaterials wird verringert.

Die Befestigungsstellen befinden sich zweckmäßigerweise an zwei entgegengesetzten Enden der lang gestreckten Membranfeder.

Die Membranfeder hat vorzugsweise eine konstante Dicke und in dem mittleren Bereich eine kleinere Breite als an den Befestigungsstellen. So kann die Membran auf einfache Weise aus Flachmaterial konstanter Stärke gefertigt, insbesondere aus Federblech ausgestanzt werden.

Die Membranfeder sollte frei von Öffnungen sein.

Um zu vermeiden, dass die Verformungsbeanspruchung sich an einzelnen Punkten der Membranfeder konzentriert, variiert der Querschnitt der Membranfeder zweckmäßigerweise in Längsrichtung der Membranfeder stetig. Besonders vorteilhaft ist es, wenn die Querschnittsänderung darüber hinaus in der Längsrichtung stetig differenzierbar ist.

Die Membranfeder sollte frei von Öffnungen sein. Wenn nämlich eine Öffnung zu einer der Befestigungsstellen hin spitz zuläuft, so neigen die in der Feder wirkenden Kräfte dazu, sich an der Spitze zu konzentrieren, so dass im Laufe des Betriebs Materialschäden bevorzugt in der Nähe einer solchen Spitze auftreten. Ist hingegen ein der Befestigungsstelle zugewandter Wand der Öffnung abgerundet, so ist die Änderung der Querschnittsfläche der Membranfeder zwangsläufig unstetig, und eine gleichmäßige Verteilung der Verformungsbeanspruchung über die Feder kann nicht erreicht werden.

Bei einer von Öffnungen freien Membranfeder von konstanter Stärke ist die Anforderung nach einer stetigen Veränderung des Querschnitts in Längsrichtung der Feder gleichbedeutend mit einem stetigen bzw. stufenfreien Verlauf der Längsränder der Feder, und ein stetig differenzierbarer Querschnitt entspricht einem von Knicken freien Verlauf der Längsränder.

Die obigen Anforderungen sind insbesondere dadurch, dass die Membranfeder wenigstens einen konkaven Rand hat, einfach zu erfüllen.

Die Krümmung der ausgelenkten Membranfeder sollte über deren mittleren Abschnitt hinweg ihr Vorzeichen wechseln. In dem mittleren Abschnitt existiert dann notwendigerweise eine nicht verformte Stelle.

Als besonders beständig hat sich eine Form des verformbaren Bereichs der Membranfeder erwiesen, der im Längsschnitt zwei zueinander inversionssymmetrische Bögen, insbesondere Parabelbögen umfasst. Eine Kurvenfunktion, die den Randverlauf einer solchen Membranfeder beschreibt, kann zwar nicht in analytischer Form angegeben werden, doch kann ein Fachmann einen Prototypen einer solchen Membranfeder ohne erfinderischen Aufwand anfertigen, indem er ausgehend von einer Membranfeder beliebiger Gestalt deren Längsschnitt im ausgelenkten Zustand erfasst und von Stellen, deren Krümmung kleiner ist als angestrebt, Material abträgt. In gleicher Weise ist auch eine Bogenform realisierbar, deren Krümmung von einem geklemmten Randbereich aus linear bis zu einem lokalen Maximum zunimmt, von dort aus unter Wechsel des Vorzeichens linear bis zu einem lokalen Minimum abnimmt und von dort aus wieder auf Null ansteigt.

Vorteilhaft ist auch, wenigstens eine zweite Membranfeder vorzusehen, deren Arme an einem Bereich des Schwingkörpers angreifen, der vom Angriffsbereich der ersten Membranfeder in Richtung der Schwingbewegung beabstandet ist. Durch zwei Membranfedern ist der Schwingkörper zuverlässig zur Lineareinrichtung der gewünschten Schwingbewegung geführt, und eine seitliche Schlingerbewegung des Schwingkörpers kann vermieden werden.

Um eine hohe Langzeitstabilität der Membranfeder zu erreichen, sollte das Material der Membranfeder möglichst dünn und damit leicht biegsam sein. Eine leicht biegsame Membranfeder hat jedoch eine niedrige Resonanzfrequenz. Die Resonanzfrequenz ist wiederum proportional zur Förderleistung eines Linearverdichters, in dem das Antriebsaggregat verwendet wird. Daher ist unter dem Gesichtspunkt der Förderleistung eine hohe Resonanzfrequenz erwünscht. Um diese sich widersprechenden Anforderungen erfüllen zu können, ist vorzugsweise wenigstens eine parallel zu der Bewegung des Schwingkörpers wirkende Hilfsfeder vorgesehen.

Die Steifigkeit der Membranfeder parallel zu der Bewegung ist vorzugsweise kleiner als die der Hilfsfeder. So ist der zeitliche Ablauf und insbesondere die Periode der Schwingbewegung im Wesentlichen durch die Hilfsfeder bestimmt, während die Membranfeder im Wesentlichen den Weg des Schwingkörpers während der Schwingbewegung bestimmt.

Die Hilfsfeder kann zweckmäßigerweise eine Schraubenfeder sein. Der Schwerpunkt des Schwingkörpers (5) ist dann vorzugsweise entlang der Längsachse der Schraubenfeder beweglich ist.

Vorzugsweise umfasst das Antriebsaggregat zwei Hilfsfedern, die an zwei ersten Enden miteinander und mit dem Schwingkörper verbunden sind und sich in der Bewegungsrichtung gegenläufig erstrecken. Eine solche Anordnung ermöglicht einen kompakten Aufbau eines Linearverdichters, der das erfindungsgemäße Antriebsaggregat verwendet.

Ein solcher Linearverdichter hat vorzugsweise eine an den Schwingkörper durch eine Kolbenstange gekoppelte Verdichterkammer. Da die Aufhängung des Schwingkörpers an der Blattfeder den Schwingkörper auf einer leicht' gekrümmten Bahn führt, die Verdichterkammer aber eine exakt lineare Antriebsbewegung erfordert, kann mit Hilfe der Kolbenstange eine Querkomponente der Bewegung des Schwingkörpers ausgeglichen werden.

In einem Platz sparenden Aufbau ist die Kolbenstange von der wenigstens einen Hilfsfeder umgeben.

Um die Kraft der Hilfsfedern in den Schwingkörper einzuleiten, trägt vorzugsweise die Kolbenstange einen Flansch, gegen den zwei Hilfsfedern aus entgegen gesetzten Richtungen andrücken.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines Linearverdichters;
- Fig. 2: eine Draufsicht auf eine Membranfeder des Linearverdichters aus Fig. 1; und
- Fig.3: einen Längsschnitt der Membranfeder im ausgelenkten Zustand.

Der in Fig. 1 gezeigte Linearverdichter hat einen Rahmen 1 mit einer Grundplatte, auf der zwei E-förmige Weicheisenkerne 2 einander spiegelsymmetrisch gegenüberliegend montiert sind. Von den jeweils drei einander zugewandten Schenkeln 3 der Weicheisenkerne 2 ist jeweils der mittlere durch eine Magnetspule 4 verborgen, durch deren Wicklung er sich erstreckt.

In einem Spalt zwischen den einander zugewandten freien Enden der Schenkel 3 der Weicheisenkerne 2 ist ein Schwingkörper 5 mit Hilfe zweier Membranfedern 6, 7 aufgehängt. Wie insbesondere in der Draufsicht der Fig. 2 zu erkennen, haben die Membranfedern 6, 7 aus Federstahl jeweils im Wesentlichen die Form eines durch Aussparungen entlang seiner Längsseiten taillierten Rechtecks. An den Schmalseiten des Rechtecks sind jeweils mehrere Befestigungsbohrungen 8 gebildet, die zur Verankerung der Membranfeder 6, 7 an einer Stirnseite des Schwingkörpers 5 bzw. an einer Kante einer von der Grundplatte abstehenden Seitenwand 9 des Rahmens 1 mit Hilfe von Schrauben, Nieten oder dergleichen dienen, die die Befestigungsbohrungen 8 und Öffnungen von Klemmplatten 14 durchsetzen. Die Klemmplatten 14 sind in Fig. 1 transparent dargestellt, um die Befestigungsbohrungen 8 sichtbar zu lassen. Die Randabschnitte der Membranfeder 6 sind, indem sie zwischen den Klemmplatten 14 und der Stirnseite des Schwingkörpers 5 bzw. der Kante der Seitenwand 9 geklemmt sind, vor jeder Verformung geschützt. Die zwischen den Befestigungspunkten liegende verformbare Fläche der Membranfeder 6 ist von Öffnungen jeder Art frei.

Durch eine größere, zentrale Bohrung 10 an einer der Schmalseiten der Membranfeder 6 erstreckt sich eine Kolbenstange 11, die den Schwingkörper 5 mit einem in einer Pumpkammer 12 hin und her beweglichen nicht gezeigten Kolben verbindet. Der einfacheren Montage wegen ist die Feder 6, 7 symmetrisch, mit je einer größeren Bohrung 10 an jeder Schmalseite, ausgebildet. Die Bohrungen 8 liegen jeweils auf zwei zueinander parallelen, in Fig. 2 strichpunktiert eingezeichneten Linien.

Eine nicht dargestellte Steuerschaltung beaufschlagt die Magnetspulen 4 mit einem Wechselstrom von kontrollierter Frequenz und Amplitude, um jeweils zwischen dem mittleren und den beiden äußeren Schenkeln 3 Magnetfelder mit wechselnder Ausrichtung zu erzeugen. Der Schwingkörper 5 enthält einen Permanentmagneten, der durch das so erzeugte Magnetfeld einer oszillierenden Kraft ausgesetzt ist und eine Schwingbewegung des Schwingkörpers 5 antreibt. Die zwei Membranfedern 6, 7 führen den Schwingkörper 5 auf einer leicht gekrümmten Bahn, wobei eine Bewegung des Schwingkörpers 5 quer zur Bewegungsrichtung des Kolbens in der Pumpkammer 12 durch eine entsprechende Pendelbewegung der Kolbenstange 11 aufgefangen und nicht auf den Kolben übertragen wird. Die Bahn, auf der sich der Schwingkörper 5 bewegt, ist durch die Membranfedern 6, 7 exakt festgelegt.

Die Förderleistung des Verdichters ist proportional zur Resonanzfrequenz des Schwingkörpers 5. Um bei geringer Materialstärke der Membranfedern 6, 7 eine ausreichende Förderleistung zu erzielen, ist daher wünschenswert, die Resonanzfrequenz höher zu machen, als dies allein unter Verwendung der Membranfedern 6, 7 möglich wäre. Zur Versteifung des schwingfähigen Systems in der Bewegungsrichtung des Kolbens dienen zwei Schraubenfedern 16, 17, die jeweils an entgegen gesetzten Seiten eines von der Kolbenstange 11 abstehenden Flansches 18 angreifen und von denen die eine 16 an einer den Bewegungsspielraum der Membranfeder 6 begrenzenden Zwischenrand 19 des Rahmens 1 und die andere 17 an der Pumpkammer 12 abgestützt ist. Die Schraubenfedern 16, 17 sind exakt auf die Kolbenstange 11 mit Hilfe flacher Kreisscheiben 20 bzw. eines Rings 21, sowie durch einen Kegelstumpf 22 zentriert, die von dem Flansch 18 auf dessen zwei Seiten, von der Zwischenwand 19 bzw. von der Pumpkammer 12 aus ins Innere der Schraubenfedern 16, 17 eingreifen. Durch die Zentrierung ist ausgeschlossen, dass die Schraubenfedern 16, 17 außer einer erwünschten Kraft in Richtung der Kolbenstange 11 auch ein Drehmoment auf das schwingende System aus Schwingkörper 5, Kolbenstange 11 und Kolben ausüben.

Fig. 2 zeigt eine Draufsicht auf eines der zwei identischen Federbleche 6,7. Zwischen den geklemmten Randabschnitten erstreckt sich der verformbare Hauptabschnitt mit stetigen, einwärts gekrümmten Längsrändern 15. Der Verlauf der Längsränder ist so gewählt, dass sich, wenn das Federblech 6 bzw. 7 ausgelenkt ist, ein Längsschnitt mit dem in Fig. 3 stark überzeichneten Verlauf ergibt: Der Hauptabschnitt hat zwei entgegengesetzt gekrümmte Hälften 23, 24. Die Krümmung ist jeweils Null an einem Rand jeder Hälfte 23, 24, d.h. an einer Mittellinie 25, an der die Hälften 23, 24 aneinander grenzen, und dort, wo die Hälften in die geklemmten Randabschnitte übergehen. Die Mittellinie 25 ist gleichzeitig die Stelle, an der die Breite der Membranfeder 26 minimal wird. Von jedem Rand aus nimmt die Krümmung zur Mitte der betreffenden Hälfte 23, 24 hin linear zu, d.h. die Punkte 26 maximaler Krümmung befinden sich jeweils in einer einem Viertel der Länge des Hauptabschnitts entsprechenden Entfernung von dessen Mitte 25 bzw. seinen Rändern.

## Patentansprüche

1. Antriebsaggregat für einen Linearverdichter mit einem Gestell (1, 9), einem Schwingkörper (5) und einer Membranfeder (6, 7), die an einer ersten Befestigungsstelle am Gestell (1) und an einer zweiten Befestigungsstelle am Schwingkörper (5) befestigt ist, um den Schwingkörper (5) an dem Gestell (1, 9) hin und her beweglich zu führen, **dadurch gekennzeichnet, dass** die Membranfeder (6, 7) in einem Bereich (25) zwischen den beiden Befestigungsstellen eine kleinere Querschnittsfläche als an den Befestigungsstellen aufweist, wobei ein Querschnitt der Membranfeder (6, 7) in Längsrichtung der Membranfeder (6, 7) stetig variiert.

2. Antriebsaggregat nach Anspruch 1, **dadurch gekennzeichnet, dass** der Bereich (25) zumindest annähernd in der Mitte zwischen der ersten und zweiten Befestigungsstelle liegt.

3. Antriebsaggregat nach Anspruch 1 oder 2, **dadurch gekennzeichnet, dass** die Befestigungsstellen sich an zwei entgegengesetzten Enden der lang gestreckten Membranfeder (6, 7) befinden.

4. Antriebsaggregat nach einem der Anspruch 1 bis 3, **dadurch gekennzeichnet, dass** die Membranfeder (6, 7) eine konstante Materialstärke und in dem mittleren Bereich (25) eine kleinere Breite als an den Befestigungsstellen aufweist.

5. Antriebsaggregat nach einem der vorhergehenden Ansprüche, **dadurch gekennzeichnet, dass** der Querschnitt in Längsrichtung der Membranfeder (6, 7) stetig variiert.

6. Antriebsaggregat nach Anspruch 5, **dadurch gekennzeichnet, dass** der Querschnitt in Längsrichtung der Membranfeder (6, 7) stetig differenzierbar ist.

7. Antriebsaggregat nach einem der vorhergehenden Ansprüche, **dadurch gekennzeichnet, dass** ein verformbarer Bereich (23, 24) der Membranfeder (6, 7) frei von Öffnungen ist.

8. Antriebsaggregat nach einem der vorhergehenden Ansprüche, **dadurch gekennzeichnet, dass** die Membranfeder (6, 7) wenigstens an einer ihrer Längsseiten einen konkaven Rand (15) aufweist.

9. Antriebsaggregat nach einem der vorhergehenden Ansprüche, **dadurch gekennzeichnet, dass** die Krümmung der Membranfeder (6, 7) über deren mittleren Bereich (25) hinweg ihr Vorzeichen wechselt.

10. Antriebsaggregat nach Anspruch 9, **dadurch gekennzeichnet, dass** die ausgelenkte Membranfeder (6, 7) in einem Längsschnitt zwei zueinander inversionssymmetrische Bögen (23, 24) umfasst.

11. Antriebsaggregat nach Anspruch 10, **dadurch gekennzeichnet, dass** die Bögen (23, 24) parabelförmig sind.

12. Antriebsaggregat nach Anspruch 10, **dadurch gekennzeichnet, dass** die Krümmung über die Länge der Bögen (23, 24) hinweg linear variiert.

13. Antriebsaggregat nach einem der vorhergehenden Ansprüche, **dadurch gekennzeichnet, dass** es wenigstens eine zweite Membranfeder (7, 6) umfasst, und dass die erste und die zweite Membranfeder (6, 7) an in Richtung der Schwingbewegung beabstandeten Bereichen des Schwingkörpers (5) angreifen.

14. Antriebsaggregat nach einem der vorhergehenden Ansprüche, **gekennzeichnet durch** wenigstens eine parallel zu der Bewegung des Schwingkörpers (5) wirkende Hilfsfeder (16, 17).

15. Antriebsaggregat nach Anspruch 17, **dadurch gekennzeichnet, dass** die Steifigkeit der Membranfeder (6, 7) parallel zu der Bewegung kleiner als die der Hilfsfeder (16, 17) ist

16. Antriebsaggregat nach Anspruch 14 oder 15, **dadurch gekennzeichnet, dass** die Hilfsfeder (16, 17) eine Schraubenfeder ist und dass der Schwerpunkt des Schwingkörpers (5) entlang der Längsachse der Schraubenfeder (16, 17) beweglich ist.

17. Antriebsaggregat nach einem der Ansprüche 14 bis 16, **dadurch gekennzeichnet, dass** es zwei Hilfsfedern (16, 17) umfasst, die an zwei ersten Enden miteinander und mit dem Schwingkörper (5) verbunden sind und sich in der Bewegungsrichtung gegenläufig erstrecken.

18. Linearverdichter mit einem in einer Verdichterkammer (12) verschieblich geführten Kolben, der durch eine Kolbenstange (11) mit dem Schwingkörper (5) verbunden ist, **gekennzeichnet durch** ein Antriebsaggregat nach einem der vorhergehenden Ansprüche.

19. Linearverdichter nach Anspruch 18, **dadurch gekennzeichnet, dass** die Kolbenstange (11) zumindest abschnittsweise von der wenigstens einen Hilfsfeder (16, 17) umgeben ist.

20. Linearverdichter nach Anspruch 18 oder 19, **dadurch gekennzeichnet, dass** die Kolbenstange (11) einen Flansch (18) trägt, gegen den zwei Hilfsfedern (16, 17) aus entgegengesetzten Richtungen andrücken.

21. Kältegerät mit einem Linearverdichter nach einem der Ansprüche 18 bis 20.

## Claims

1. Drive unit for a linear compressor comprising a frame (1, 9), an oscillatory body (5) and a diaphragm spring (6, 7), which is fastened at a first fastening point to the frame (1) and at a second fastening point to the oscillatory body (5) in order to guide the oscillatory body (5) to be reciprocatingly movable at the frame (1, 9), **characterised in that** the diaphragm spring (6, 7) has in a region (25) between the two fastening points a smaller cross-sectional area than at the fastening points, wherein a cross-section of the diaphragm spring (6, 7) constantly varies in longitudinal direction of the diaphragm spring (6, 7).

2. Drive unit according to claim 1, **characterised in that** the region (25) lies at least approximately in the centre between the first and second fastening points.

3. Drive unit according to claim 1 or 2, **characterised in that** the fastening points are disposed at two opposite ends of the longitudinally stretched diaphragm spring (6, 7).

4. Drive unit according to any one of claims 1 to 3, **characterised in that** the diaphragm spring (6, 7) has a constant material thickness and in the middle region (25) has a smaller width than at the fastening points.

5. Drive unit according to any one of the preceding claims, **characterised in that** the cross-section constantly varies in longitudinal direction of the diaphragm spring (6, 7).

6. Drive unit according to claim 5, **characterised in that** the cross-section can be constantly differentiated in longitudinal direction of the diaphragm spring (6, 7).

7. Drive unit according to any one of the preceding claims, **characterised in that** a deformable region (23, 24) of the diaphragm spring (6, 7) is free of openings.

8. Drive unit according to any one of the preceding claims, **characterised in that** the diaphragm spring (6, 7) has a concave edge (15) at at least one of its longitudinal sides.

9. Drive unit according to any one of the preceding claims, **characterised in that** the curvature of the diaphragm spring (6, 7) changes its sign over the middle region (25) thereof.

10. Drive unit according to claim 9, **characterised in that** the deflected diaphragm spring (6, 7) has in a longitudinal section two curves (23, 24) with inversion symmetry relative to one another.

11. Drive unit according to claim 10, **characterised in that** the curves (23, 24) are parabolic.

12. Drive unit according to claim 10, **characterised in that** the curvature linearly varies over the length of the curves (23, 24).

13. Drive unit according to any one of the preceding claims, **characterised in that** it comprises at least two diaphragm springs (7, 6) and that the first and second diaphragm springs (6, 7) engage regions of the oscillatory body (5) spaced apart in the direction of the oscillatory motion.

14. Drive unit according to any one of the preceding claims, **characterised by** at least one auxiliary spring (16, 17) acting parallel to the movement of the oscillatory body (5).

15. Drive unit according to claim 17, **characterised in that** the stiffness of the diaphragm spring (6, 7) parallel to the movement is smaller than that of the auxiliary spring (16, 17).

16. Drive unit according to claim 14 or 15, **characterised in that** the auxiliary spring (16, 17) is a helical spring and that the centre of gravity of the oscillatory body (5) is movable along the longitudinal axis of the helical spring (16, 17).

17. Drive unit according to any one of claims 14 to 16, **characterised in that** it comprises two auxiliary springs (16, 17) which at two first ends are connected with one another and with the oscillatory body (5) and which extend in opposite sense in the direction of movement.

18. Linear compressor with a piston which is guided in a compressor chamber (12) to be displaceable and which is connected by a piston rod (11) with the osciiiatory body (5), **characterised by** a drive unit according to any one of the preceding claims.

19. Linear compressor according to claim 18, **characterised in that** the piston rod (11) is surrounded at least in a section by the at least one auxiliary spring (16, 17).

20. Linear compressor according to claim 18 or 19, **characterised in that** the piston rod (11) carries a flange (18) against which two auxiliary springs (16, 17) press from opposite directions.

21. Refrigerating appliance with a linear compressor according to any one of claims 18 to 20.

## Revendications

1. Groupe d'entraînement pour un compresseur linéaire comprenant un bâti (1, 9), un corps oscillant (5) et un ressort à diaphragme (6, 7) fixé en un premier point de fixation sur le bâti (1) et en un second point de fixation sur le corps oscillant (5), de manière à assurer un mouvement de va-et-vient du corps oscillant (5) sur le bâti (1, 9), **caractérisé en ce que** le ressort à diaphragme (6, 7) présente dans une zone (25) située entre les deux points de fixation, une surface de section inférieure à celle aux points de fixation, une section du ressort à diaphragme (6, 7) variant continûment dans le sens longitudinal du ressort à diaphragme (6, 7).

2. Groupe d'entraînement selon la revendication 1, **caractérisé en ce que** la zone (25) est située au moins approximativement au centre entre le premier et le second point de fixation.

3. Groupe d'entraînement selon la revendication 1 ou 2, **caractérisé en ce que** les points de fixation se trouvent à deux extrémités opposées du ressort à diaphragme allongé (6, 7).

4. Groupe d'entraînement selon l'une des revendications 1 à 3, **caractérisé en ce que** le ressort à diaphragme (6, 7) présente une épaisseur de matière constante, et dans la zone centrale (25) une largeur inférieure à celle aux points de fixation.

5. Groupe d'entraînement selon l'une des revendications précédentes, **caractérisé en ce que** la section varie continûment dans le sens longitudinal du ressort à diaphragme (6, 7).

6. Groupe d'entraînement selon la revendication 5, **caractérisé en ce que** la section est différenciable continûment dans le sens longitudinal du ressort à diaphragme (6, 7).

7. Groupe d'entraînement selon l'une des revendications précédentes, **caractérisé en ce qu'**une zone déformable (23, 24) du ressort à diaphragme (6, 7) est dépourvue d'ouvertures.

8. Groupe d'entraînement selon l'une des revendications précédentes, **caractérisé en ce que** le ressort à diaphragme (6, 7) présente un bord concave (15) au moins sur l'un de ses côtés longs.

9. Groupe d'entraînement selon l'une des revendications précédentes, **caractérisé en ce que** la courbure du ressort à diaphragme (6, 7) change de signe au-delà de la zone centrale (25) de celui-ci.

10. Groupe d'entraînement selon la revendication 9, **caractérisé en ce que** le ressort à diaphragme écarté (6, 7) comprend en coupe longitudinale deux arcs (23, 24) de symétrie inverse l'un par rapport à l'autre.

11. Groupe d'entraînement selon la revendication 10, **caractérisé en ce que** les arcs (23, 24) sont paraboliques.

12. Groupe d'entraînement selon la revendication 10, **caractérisé en ce que** la courbure varie linéairement sur la longueur des arcs (23, 24).

13. Groupe d'entraînement selon l'une des revendications précédentes, **caractérisé en ce qu'**il comprend au moins un deuxième ressort à diaphragme (7, 6), et **en ce que** le premier et le deuxième ressort à diaphragme (6, 7) viennent en prise dans des régions espacées dans le sens du mouvement oscillant du corps oscillant (5).

14. Groupe d'entraînement selon l'une des revendications précédentes, **caractérisé par** au moins un ressort auxiliaire (16, 17) agissant parallèlement au mouvement du corps oscillant (5).

15. Groupe d'entraînement selon la revendication 17, **caractérisé en ce que** la raideur du ressort à diaphragme (6, 7) parallèlement audit mouvement est inférieure à celle du ressort auxiliaire (16, 17).

16. Groupe d'entraînement selon la revendication 14 ou 15, **caractérisé en ce que** le ressort auxiliaire (16, 17) est un ressort hélicoïdal, et **en ce que** le centre de gravité du corps oscillant (5) est mobile le long de l'axe longitudinal du ressort hélicoïdal (16, 17).

17. Groupe d'entraînement selon l'une des revendications 14 à 16, **caractérisé en ce qu'**il comprend deux ressorts auxiliaires (16, 17) qui sont reliés entre eux et au corps oscillant (5) à deux premières extrémités et s'étendent en sens contraire par rapport au sens du mouvement.

18. Compresseur linéaire comprenant un piston guidé de manière mobile dans une chambre de compresseur (12) et relié au corps oscillant (5) par une tige de piston (11), **caractérisé par** un groupe d'entraînement selon l'une des revendications précédentes.

19. Compresseur linéaire selon la revendication 18, **caractérisé en ce que** la tige de piston (11) est entouré au moins par portions dudit au moins un ressort auxiliaire (16, 17).

20. Compresseur linéaire selon la revendication 18 ou 19, **caractérisé en ce que** la tige de piston (11) porte une bride (18) contre laquelle se serrent deux ressorts auxiliaires (16, 17) venant de directions opposées.

21. Appareil frigorifique comprenant un compresseur linéaire selon l'une des revendications 18 à 20.
